# EUROPÄISCHE PATENTSCHRIFT

(11) **EP 0 081 659 B1**
(45) Veröffentlichungstag und Bekanntmachung des Hinweises auf die Patenterteilung: **10.04.1985**
(21) Anmeldenummer: 82109766.4
(22) Anmeldetag: 22.10.1982
(51) Int. Cl.: F04C 23/02, F04C 29/06, E05B 65/38

(54) **Elektromotorisch angetriebenes Pumpaggregat**
Pump unit driven by an electric motor
Groupe de pompe entraîné par un moteur électrique

(30) Priorität: 12.11.1981 DE 3144983
(43) Veröffentlichungstag der Anmeldung: 22.06.1983
(73) Patentinhaber: ROBERT BOSCH GMBH, 70442 Stuttgart (DE)
(72) Erfinder: Kessler, Achill, D-7032 Sindelfingen (DE); Rembold, Helmut, Dipl.-Ing., D-7000 Stuttgart 40 (DE); Ruoff, Manfred, D-7141 Möglingen (DE)

## Beschreibung

### Stand der Technik

Die Erfindung geht aus von einem Pumpaggregat nach der Gattung des Hauptanspruchs. Es ist schon ein derartiges Pumpaggregat bekannt, bei dem die Mediumkanäle zur Zu- und Abführung des Druckmediums in zwei an der Aussenseite des Pumpengehäuses angeordneten Anschlussstutzen verlaufen. Beim Betrieb dieses Pumpaggregats hat sich gezeigt, dass - insbesondere wenn ein gasförmiges Druckmedium wie Luft verwendet wird - die beim Betrieb auftretenden Strömungsgeräusche, aber auch die Motorgeräusche als sehr störend empfunden werden, Ganz besonders gilt dies dann, wenn das bekannte Pumpaggregat in einem Kraftfahrzeug befestigt ist und zur Betätigung etwa einer Zentralverriegelungsanlage eingesetzt werden soll. Hierbei werden der vom Pumpaggregat erzeugte Luft- und Körperschall ungedämpft in die Karosserie des Kraftfahrzeugs eingeleitet, welche sogar noch als Resonanzboden dient.

Bei einem bekannten Pumpaggregat gemäss der DE-B2 Nr. 2162268 ist ein Raum, in welchem ein elektrischer Antriebsmotor für einen Flügelzellenverdichter untergebracht ist, von der angesaugten Luft durchströmt, so dass eine gewisse Kühlung des Antriebsmotors erreicht ist. Dazu ist der Motorraum mit der Arbeitskammer des Verdichters über einen Mediumkanal verbunden. Eine als Adapterteil anzusehende Trennscheibe ist nicht mit einer integrierten, als Dämpfungsmittel nutzbaren Kammer versehen.

### Vorteile der Erfindung

Das erfindungsgemässe Aggregat mit den kennzeichnenden Merkmalen des Hauptanspruchs hat demgegenüber den Vorteil, dass der zuerst genannten Schalldämpfkammer eine zweite, sowiesovorhandene Schalldämpfkammer nachgeschaltet ist und beide Kammern zwangsweise von dem Druckmedium während des Betriebs des Pumpaggregats durchströmt werden müssen. Hierdurch wird das eingangs erwähnte Strömungsgeräusch noch weiter gedämpft, ohne dass dazu ein das Gewicht oder das Volumen des Pumpaggregats vergrössernder apparativer Aufwand getrieben werden muss.

Durch die in den Unteransprüchen aufgeführten Massnahmen sind vorteilhafte Weiterbildungen und Verbesserungen des im Hauptanspruch angegebenen Pumpaggregats möglich.

### Zeichnung

Ein Ausführungsbeispiel der Erfindung ist in der Zeichnung dargestellt und in der nachfolgenden Beschreibung näher erläutert. Es zeigen
Fig. 1 einen Längsschnitt durch ein elektromotorisch angetriebenes Pumpaggregat,
Fig. 2 einen Querschnitt längs 11-11 der Fig. 1, und
Fig. 3 eine entlang der Linie 111-111 teilweise geschnittene Draufsicht auf das Aggregat gemäss Fig. 1, wobei der Deckel abgenommen ist.

### Beschreibung des Ausführungsbeispieles

In der Zeichnung ist ein Pumpaggregat dargestellt, das im wesentlichen aus einer Flügelzellenpumpe 1 und einem Elektromotor 2 besteht. Die eigentliche Flügelzellenpumpe besteht aus einem Hubring 3, in dem exzentrisch eine zylindrische Gehäuseausnehmung 4 angeordnet ist. Axial ist die Gehäuseausnehmung 4 durch zwei Seitenplatten 5, 6 begrenzt, deren Aussendurchmesser mit dem Aussendurchmesser des Hubrings 3 übereinstimmt. Hubring 3 und Seitenplatten 5, 6 sind durch Stifte 7 untereinander gegen Verschiebung gesichert. In der Gehäuseausnehmung 4 befindet sich konzentrisch zur Aussenkontur der Flügelzellenpumpe ein Rotor 8, in dessen radial angeordneten Schlitzen 9 Flügel 10 dicht und gleitend geführt sind. Die Flügel 10 berühren mit ihren Aussenkanten die zylindrische Innenwandung der Gehäuseausnehmung 4 und teilen den zwischen der Aussenfläche des Rotors 8 und der Wandung der Gehäuseausnehmung 4 gebildeten, etwa sichelförmigen Arbeitsraum in einzelne Zellen auf. Geführt ist der Rotor auf einer Pumpenwelle 11, die ihrerseits in konzentrisch in den Seitenplatten 5, 6 angeordneten Lagerbohrungen gehalten ist. Die Axial durch die Seitenplatten 5, 6 begrenzte Flügelzellenpumpe ist von oben mit einem Schutzdeckel 13 abgedeckt und mittels dreier Senkschrauben 12 an einem Flansch 14 eines im wesentlichen zylindrischen Adapterteils 15 festgeschraubt. Das Adapterteil 15 ist-wie Fig. 1 erkennen lässt- im wesentlichen rohrförmig aufgebaut und weist nahe seinem dem Flansch 14 abgewandten Ende eine ebene Stirnwand 16 auf. Die Stirnwand 16 sitzt flächig auf einem lagerschildartigen Stirndeckel17 des Elektromotors 2 auf und ist dort mittels Zylinderkopfschrauben 18 befestigt. In radialer Richtung ist das Adapterteil durch den Teil seiner zylindrischen Wand justiert, der auf der von der Flügelzellenpumpe 1 abgewandten Seite über die Stirnwand 16 hinausragt und an der zylindrischen Aussenfläche des Gehäuses des Elektromotors 2 anliegt.

Im Innenraum 19 des Adapterteils 15 sind die Pumpenwelle 11 und die Welle 20 des Elektromotors 2 mittels einer an sich bekannten elastischen Kupplung 21 verbunden.

Bei dem hier beschriebenen Ausführungsbeispiel sind der Hubring 3 und die Seitenplatten 5, 6 aus Kunststoff gefertigt, während der Schutzdekkel 13 und das Adapterteil 15 aus Aluminium bestehen können. Natürlich können auch diese Teile aus Kunststoff gefertigt werden.

Beim Umlauf des Rotors 8 verändern die von den Flügeln 10 abgeteilten Zellen im Innenraum 4 ihre Grösse. In Bereichen jeweils nahe der Stelle, an der sich die Mantelfläche des Rotors 8 und die zylindrische Innenfläche der Gehäuseausnehmung 4fast berühren, sind in an sich bekannter Art und Weise - und deshalb in der Zeichnung nur strichpunktiert angedeutet - Mediumkanäle 22, 23 (Fig. 2) zur Zu- und Abführung des Druckmediums angeordnet. Der Mediumkanal 22 mündetwie in Fig. 1 und 3 angedeutet- in den Innenraum 19 des Adapterteils 15. Der andere Mediumkanal 23 ist von einem Vorsprung 25 nach radial innen in der Ebene des Flansches 14 abgedeckt. Der Vorsprung 25 wiederum trägt einen Anschlussstutzen 26, in dem sich der andere Mediumkanal 23 fortsetzt. Wie Fig. 3 erkennen lässt, durchstösst der Anschlussstutzen 26 die zylindrische Wandung des Adapterteils 15 nach aussen.

Der abgeschlossene Innenraum 19 des Adapterteils 15 ist über eine Durchgangsöffnung 24, deren Strömungsquerschnitt etwa gleich gross ist wie derjenige des Mediumkanals 22, mit dem in der Zeichnung nicht näher dargestellten - weil an sich bekannten - Innenraum des Gehäuses des Elektromotors 2 verbunden. Natürlich kann bei besonderen Ausführungsbeispielen die Durchgangsöffnung 24 auch als Drosselstelle ausgebildet sein. Die Durchgangsöffnung 24 ist auf der dem Elektromotor 2 zugewandten Seite mit einer Erweiterung 27 versehen, die von einem vorzugsweise als Drahtgeflecht ausgebildeten Filterplättchen 28 abgedeckt ist.

Der Innenraum des Elektromotors 2 ist über mindestens einen in dessen Gehäusewandung angeordneten Durchbruch 29, der in einem dem Stirndeckel 17 abgewandten Bereich angeordnet ist, mit der Aussenseite des Elektromotors verbunden. Dabei kann der Durchbruch auch mit einer in der Zeichnung nicht dargestellten offenporigen Schaumstofflage, die als Schalldämpfelement wirkt, abgedeckt sein.

Auf den Anschlussstutzen 26 ist ein aus Gummi oder ähnlich dämpfendem Werkstoff bestehendes Schlauchformstück 30 aufgeschoben, in dem der Mediumkanal 23 weiter verläuft. Über einen T-Abzweig 31 des Schlauchformstücks 30 ist der Mediumkanal 23 mit dem Steuerraum eines etwa membranbetätigten Druckschalters 32 verbunden. Der Druckschalter steuert, ggf. in Verbindung mit einer elektronischen Steuerschaltung, die auf einer Schaltplatine 33 angeordnet ist, die Funktion des Elektromotors 2. In der zum Druckschalter 32 führenden Leitung im T-Abzweig des Schlauchformstücks 30 ist ein eine Drosselstelle 34 enthaltendes Einsatzteil 35 angeordnet. Natürlich kann die Drosselstelle auch direkt in die zum Druckschalter 32 führende Leitung im T-Abzweig eingeformt sein. Das freie Ende 36 des Schlauchformstücks 30 bildet den Ausgang des Pumpaggregats.

Wie aus der Zeichnung ersichtlich ist, sind die mit dem Elektromotor 2 über das Adapterteil 15 verbundene Flügelzellenpumpe 1, der Druckschalter 32 und das Schlauchformstück 30 zusammen mit einer Schaltplatine 33 im Innenraum eines Aussengehäuses angeordnet. Das Aussengehäuse besteht aus einem von oben mit einem Deckel 37 verschlossenen kastenförmigen Teil 38, das auf seiner dem Deckel 37 abgewandten Seite einen zylindrischen Ansatz 39 aufweist. Kastenförmiges Teil 38 und zylindrischer Ansatz 39 sind beispielsweise verklebt. Ebenso kann der Deckel 37 auch mit dem kastenförmigen Teil 38 verklebt sein oder aber durch in der Zeichnung nicht dargestellte, aber an sich bekannte Rastverschlüsse gehalten sein. Im Deckel 37 sind Durchbrüche 40 angeordnet, über die der Innenraum des Aussengehäuses 37 bis 39 mit der Umgebungsatmosphäre verbunden ist. Die Durchbrüche 40 können auch noch mit einer Abdeckung aus insbesondere offenporigem Schaumstoff abgedeckt sein.

Im zylindrischen Ansatz 39 steht der Elektromotor 2 mit der daran befestigten Flügelzellenpumpe 1 durch Formringe 41, 42, die aus Gummi oder anderen elastischen Werkstoffen hergestellt sind, formschlüssig gegen Verdrehen gesichert. In axialer Richtung steht der Elektromotor unten auf dem Formring 42 auf und wird von oben durch einen - wie die übrigen Formringe 41,42 auch - elastisch leicht verformten Gummiring 43, der sich an der Innenseite des Deckels 37 abstützt, gehalten.

Über Anschlusskabel 44, 45, die im Innenraum des Aussengehäuses 37 bis 39 geführt sind, und über ebenfalls nicht näher dargestellte Verbindungsleitungen 45, die zur Schaltplatine 33 führen, wird der Elektromotor gesteuert. Die auf der Schaltplatine 33 angeordnete elektronische Schaltung wird über in der Zeichnung nur strichpunktiert dargestellte Anschlussleitungen 46 mit Strom versorgt.

Der Innenraum des zylindrischen Ansatzes 39 des Aussengehäuses ist - wie aus dem oben Gesagten hervorgeht - durch den mit leichter Vorspannung eingefügten Formring 41 vom übrigen Innenraum im kastenförmigen Teil 38 des Aussengehäuses abgeteilt. Deshalb ist der Formring 41 mit mehreren die genannten Innenräume miteinander verbindenden Strömungsöffnungen 47 verbunden.

Die Funktion des Pumpaggregats ist folgende: Beim Umlauf des Rotors 8 in Richtung des Drehpfeiles 48 (Fig. 2) wird durch den Mediumkanal 23 Druckmedium angesaugt und dabei im Mediumkanal 23 ein Unterdruck erzeugt. Bei dieser Drehrichtung arbeitet die Flügelzellenpumpe also als Drucksenke. Das über den Mediumkanal 22 ausgeschobene Druckmedium gelangt in den Innenraum 19 und von dort über den Innenraum des - Elektromotors 2 und den Durchbruch 29 in den Innenraum des zylindrischen Ansatzes 39 des Aussengehäuses. Von dort gelangt das Druckmedium über die Strömungsöffnungen 47 schliesslich zu den Durchbrüchen 40 im Deckel 37, von wo das Druckmedium an die freie Umgebungsatmosphäre abströmen kann. Über den Druckschalter 32 wird der Elektromotor 2 immer dann in Bewegung gesetzt, wenn der Unterdruck z. B. einen eingestellten Wert noch nicht erreicht hat. Bei bestimmten Anwendungsfällen kann es vorkommen, dass die Flügelzellenpumpe 1 auch als Druckquelle fungieren muss. Dazu wird mittels der elektronischen Steuerschaltung auf der Schaltplatine 33 die Stromzuleitung zum Elektromotor 2 umgepolt, so dass der Motor 8 entgegen dem Drehpfeil 48 umläuft. Es liegt auf der Hand, dass sich die oben beschriebene Strömungsrichtung umkehrt und im Mediumkanal 23 ein gegenüber dem Aussendruck erhöhter Druck anliegt.

Die bei der Funktion der Flügelzellenpumpe entstehenden Strömungsgeräusche, die insbesondere dann sehr stark stören, wenn das Pumpaggregat in einem Kraftfahrzeug zur Betätigung etwa einer Zentralschliessanlage oder sonstiger Komforteinrichtungen Verwendung finden soll, aber auch die Motorgeräusche des Elektromotors und sonstige durch die Bewegung der Maschinenteile hervorgerufene Geräusche werden durch die erfindungsgemässe Konstruktion sehr stark gedämpft. Im einzelnen werden die Strömungsgeräusche dadurch sehr stark gedämpft, dass der Innenraum des Aussengehäuses 37 bis 39 sowie der Innenraum des Elektromotors 2 und der Innenraum 19 des Adapterteils 15 als hintereinandergeschaltete Schalldämpfungskammern wirken. Durch die Formringe 41, 42, 43, die aus Gummi oder einem ähnlich dämpfenden Werkstoff bestehen, findet eine Körperschallentkopplung des Pumpaggregats vom Aussengehäuse 37 bis 39 statt. Durch das Formstück 30 wird ebenfalls eine Körperschallentkopplung des Pumpaggregats gegenüber dem Aussengehäuse 37 bis 39 bewirkt. Die Drosselstelle 34 hat eine Luftschallentkopplung des mit dem Aussengehäuse 37 bis 39 schalleitend verbundenen Druckschalters 32 zur Folge: Durch die Drosselstelle steht am Druckschalter nur ein quasistatischer Druck an, so dass die den Druckschalter zur Schallemission anregenden dynamischen Druckschwankungen nicht zum Druckschalter gelangen können. Natürlich bewirkt der Gummiwerkstoff des T-Abzweigs auch eine Körperschallentkopplung.

## Patentansprüche

1. Elektromotorisch angetriebenes Pumpaggregat, bestehend aus einer ein Gehäuse aufweisenden Flügelzellenpumpe mit zwei Mediumkanälen zur Zu- und Abführung des Druckmediums, wobei das Gehäuse der Flügelzellenpumpe mittels eines Adapterteils am Gehäuse eines Elektromotors befestigt ist und der eine Mediumkanal in den Innenraum des Adapterteils mündet, dadurch gekennzeichnet, dass der abgeschlossene Innenräum (19) des Adapters (15) über mindestens eine Durchgangsöffnung (24) mit dem Innenraum des Gehäuses des Elektromotors (2) verbunden ist.

2. Pumpaggregat nach Anspruch 1, dadurch gekennzeichnet, dass der Innenraum des Elektromotors (2) über mindestens einen in dessen Gehäusewandung angeordneten Durchbruch (29), - der in einem dem Ende mit der Durchgangsöffnung (24) abgewandten Bereich des Gehäuses des Elektromotors (2) angeordnet ist, mit der Aussenseite des Elektromotors verbunden ist.

3. Pumpaggregat nach einem der Ansprüche 1 oder 2, dadurch gekennzeichnet, dass der Strömungsquerschnitt der Durchgangsöffnung (24) etwa gleich gross ist wie derjenige des in den Innenraum (19) des Adapterteils (15) mündenden Mediumkanals (22).

4. Pumpaggregat nach einem der vorangehenden Ansprüche, dadurch gekennzeichnet, dass das Adapterteil (15) eine vorzugsweise ebene Stirnwand (16) aufweist, in der die zum Innenraum des Elektromotors (2) führende Durchgangsöffnung (24) angeordnet ist.

5. Pumpaggregat nach einem der vorangehenden Ansprüche, dadurch gekennzeichnet, dass der andere Mediumkanal (23) in einem am Adapterteil (15) angeordneten Anschlussstutzen (26) verläuft.

6. Pumpaggregat nach einem der vorangehenden Ansprüche, dadurch gekennzeichnet, dass der andere Mediumkanal (23) durch ein insbesondere auf den Anschlussstutzen (26) aufgeschobenes Schlauchformstück (30) aus Gummi oder ähnlichem Werkstoff verläuft.

7. Pumpaggregat nach Anspruch 6, dadurch gekennzeichnet, dass der Mediumkanal (23) vorzugsweise über einen T-Abzweig (31) des Schlauchformstücks (30) mit dem Steuerraum eines vorzugsweise membranbetätigten Druckschalters (32) verbunden ist, der den Elektromotor (2) des Pumpenaggregats steuert.

8. Pumpaggregat nach mindestens einem der vorangehenden Ansprüche, dadurch gekennzeichnet, dass die mit dem Elektromotor (2) verbundene Flügelzellenpumpe (1), der Druckschalter (32) und das Schlauchformstück (30) und gegebenenfalls eine eine elektronische Steuerschaltung tragende Schaltplatine im Innenraum eines Aussengehäuses (37, 39) durch Körperschall dämpfende Haltemittel (41 bis 43) justiert angeordnet sind.

9. Pumpaggregat nach Anspruch 8, dadurch gekennzeichnet, dass das Aussengehäuse (37 bis 39) aus einem oben von einem Deckel (37) verschlossenen Kastenförmigen Teil (38) besteht, das auf seiner dem Deckel (37) abgewandten Seite einen zylindrischen Ansatz (39) aufweist, in dem der Elektromotor (2) mit der daran befestigten Flügelzellenpumpe (1 ) vorzugsweise formschlüssig gegen Verdrehen gesichert steht.

10. Pumpaggregat nach einem der vorangehenden Ansprüche, dadurch gekennzeichnet, dass der Innenraum des Aussengehäuses (37 bis 39) über Durchbrüche (40) im Deckel (37) mit der Umgebungsatmosphäre verbunden ist und dass der vom Druckmedium durchströmte Innenraum des Aussengehäuses vorzugsweise durch den der Halterung des Elektromotors (2) dienenden, mit Strömungsöffnungen (47) versehenen Formring (41) in einzelne (Schalldämpfungs-) Kammern unterteilt ist.

11. Pumpaggregat nach einem der Ansprüche 1 bis 10, dadurch gekennzeichnet, dass der Innenraum (19) des Adapters (15) von den Gehäusen der Flügelzellenpumpe (1) und des Elektromotors (2) begrenzt ist.

12. Pumpaggregat nach einem der Ansprüche 1 bis 11, dadurch gekennzeichnet, dass die Durchgangsöffnung (24) zwischen dem Innenraum (19) des Adapters (15) und dem Innenraum des Gehäuses des Elektromotors (2) als Drosselstelle ausgebildet ist.

## Claims

1. Electromotor-driven pumping unit consisting of a vane-cell pump having a housing and with two medium channels for supplying and removing the pressure medium, the housing of the vane-cell pump being fastened to the housing of an electric motor by means of an adapter part and one medium channel opening into the interior of the adapter part, characterized in that the closed-off interior (19) of the adaptor (15) is connected via at least one through-orifice (24) to the interior of the housing of the electric motor (2).

2. Pumping unit according to Claim 1, characterized in that the interior of the electric motor (2) is connected to the outside of the electric motor via at least one perforation (29) which is arranged in the housing wall of the said electric motor and which is located in a region of the housing of the electric motor (2) facing away from the end having the through-orifice (24).

3. Pumping unit according to Claim 1 or 2, characterized in that the flow cross-section of the through-orifice (24) is approximately of the same size as that of the medium channel (22) opening into the interior (19) of the adaptor part (15).

4. Pumping unit according to one of the preceding claims, characterized in that the adaptor part (15) has a preferably plane end wall (16), in which is located the through-orifice (24) leading to the interior of the electric motor (2).

5. Pumping unit according to one of the preceding claims, characterized in that the other medium channel (23) extends in a connection piece (26) located on the adaptor part (15).

6. Pumping unit according to one of the preceding claims, characterized in that the other medium channel (23) extends through a shaped hose piece (30) which is especially pushed on to the connection piece (26) and is made of rubber or a similar material.

7. Pumping unit according to Claim 6, characterized in that the medium channel (23) is connected, preferably via a T-branch (31) of the shaped hose piece (30), to the control space of a preferably diaphragm-actuated pressure switch (32) which controls the electric motor (2) of the pumping unit.

8. Pumping unit according to at least one of the preceding claims, characterized in that the vane-cell pump (1) connected to the electric motor (2), the pressure switch (32) and the shaped hose piece (30) and, if appropriate, a circuit board carrying an electronic control circuit are arranged in the interior of an outer housing (37, 39) and adjusted by retaining means (41 to 43) which damp structure-borne sound.

9. Pumping unit according to Claim 8, characterized in that the outer housing (37 to 39) consists of a box-shaped part (38) which is closed at the top by a cover (37) and which has, on its side facing away from the cover (37), a cylindrical extension (39) in which the electric motor (2) together with the vane-cell pump (1) fastened to it is secured, preferably positively, against rotation.

10. Pumping unit according to one of the preceding claims, characterized in that the interior of the outer housing (37 to 39) is connected to the ambient atmosphere via perforations (40) in the cover (37), and in that the outer-housing interior through which the pressure medium flows is preferably divided into individual (sound-absorbing) chambers by means of the shaped ring (41) serving for retaining the electric motor (2) and provided with flow orifices (47).

11. Pumping unit according to one of Claims 1 to 10, characterized in that the interior (19) of the adaptor (15) is limited by the housings of the vane-cell pump (1) and of the electric motor (2).

12. Pumping unit according to one of Claims 1 to 11, characterized in that the through-orifice (24) between the interior (19) of the adaptor (15) and the interior of the housing of the electric motor (2) is designed as a throttling point.

## Revendications

1. Unité de pompe entraînée par un moteur électrique, composée d'une pompe à palettes ayant un boîtier avec deux canaux à fluide pour l'alimentation et l'évacuation du fluide sous pression, le boîtier de la pompe à palettes étant fixé sur le boîtier du moteur électrique par une pièce d'adaptateur, et l'un des canaux de fluide débouchant dans le volume intérieur de la pièce d'adaptateur, caractérisée en ce que le volume intérieur (19) fermé de la pièce d'adaptateur (15) est relié par au moins un orifice de passage (24) au volume intérieur du boîtier du moteur électrique (2).

2. Unité de pompe selon la revendication 1, caractérisée en ce que le volume intérieur du moteur électrique (2) est relié, par au moins un passage (29) prévu dans sa paroi de boîtier, au côté extérieur du moteur électrique, passage qui est prévu à une extrémité du boîtier du moteur électrique (2) opposée à celle comportant l'orifice de passage (24).

3. Unité de pompe selon l'une des revendications 1 ou 2, caractérisée en ce que la section d'écoulement de l'orifice de passage (24) est plus ou moins égale à celle du canal de fluide (22) débouchant dans le volume intérieur (19) de la pièce d'adaptateur (15).

4. Unité de pompe selon l'une des revendications précédentes, caractérisée en ce que la pièce d'adaptateur (15) présente une paroi frontale (16) de préférence plane comportant l'orifice de passage (24) débouchant dans le volume intérieur du moteur électrique (2).

5. Unité de pompe selon l'une des revendications précédentes, caractérisée en ce que l'autre canal de fluide (23) passe dans un ajutage de raccordement (26) prévu sur la pièce d'adaptateur (15).

6. Unité de pompe selon l'une des revendications précédentes, caractérisée en ce que l'autre canal de fluide (23) passe par une pièce tubulaire, moulée (30) en caoutchouc ou en un matériau analogue, emmanchée notamment sur l'ajutage de raccordement (26).

7. Unité de pompe selon la revendication 6, caractérisée en ce que le canal de fluide (23) est relié à la chambre de commande d'un pressostat (32) de préférence commandé par membrane, de préférence par l'intermédiaire d'une pièce de dérivation T (31 ), de la pièce tubulaire moulée (30), pour commander le moteur électrique (2) de l'unité de pompe.

8. Unité de pompe selon au moins l'une des revendications précédentes, caractérisée en ce que la pompe à palettes (1 ) reliée au moteur électrique (2), le pressostat (32) et la pièce tubulaire moulée (30) et, le cas échéant, une platine de commutation portant le circuit de commande électronique sont prévus à l'intérieur du boîtier extérieur (37, 39) en étant positionnés par des moyens de fixation (41-43) d'isolation phonique des pièces.

9. Unité de pompe selon la revendication 8, caractérisée en ce que le boîtier extérieur (37-39) se compose d'une partie en forme de boîte (38) dont le haut est fermé par un couvercle (37), et qui présente un prolongement cylindrique (39) du côté opposé au couvercle (37), prolongement dans lequel le moteur électrique (2), et la pompe à palettes (1 ) qui lui est fixée, est bloqué en rotation de préférence par une liaison par la forme.

10. Unité de pompe selon l'une des revendications précédentes, caractérisée en ce que le volume intérieur du boîtier extérieur (37-39) est relié à l'atmosphère ambiante par des passages (40) dans le couvercle (37) et en ce que le volume intérieur du boîtier extérieur traversé par le fluide sous pression est subdivisé en des chambres (d'isolation phonique) de préférence par la bague moulée (41 ) munie d'orifices d'écoulement (47) et servant à la fixation du moteur électrique (2).

11. Unité de pompe selon l'une des revendications 1 à 10, caractérisée en ce que le volume intérieur (19) de la pièce d'adaptateur (15) est délimité par le boîtier de la pompe à palettes (1 ) et celui du moteur électrique (2).

12. Unité de pompe selon l'une des revendications 1 à 11, caractérisée en ce que l'orifice de passage (24) entre le volume intérieur (19) de la pièce d'adaptateur (15) et le volume intérieur du boîtier du moteur électrique (2) est réalisé comme point d'étranglement.
